# EUROPÄISCHE PATENTSCHRIFT

(11) **EP 3 569 800 B1**
(45) Veröffentlichungstag und Bekanntmachung des Hinweises auf die Patenterteilung: **11.08.2021**
(21) Anmeldenummer: 18178052.9
(22) Anmeldetag: 15.06.2018
(51) Int. Cl.: E05B 55/12, E05B 63/04

(54) **SCHLOSS, INSBESONDERE SPERRFALLENSCHLOSS**
LOCK, IN PARTICULAR SPRINGBOLT BOLT LOCK
SERRURE, EN PARTICULIER SERRURE À PÊNE DE JOUR

(30) Priorität: 18.05.2018 CN 201810481760; 13.06.2018 CN 201810609139
(43) Veröffentlichungstag der Anmeldung: 20.11.2019
(73) Patentinhaber: dormakaba Deutschland GmbH, 58256 Ennepetal (DE); Wah Mei (Toi Shan) Hardware Co., Ltd, 529231 Taishan City Guangdong (CN)
(72) Erfinder: SPECKAMP, Hans-Rainer, 58256 Ennepetal (DE); DENG, Wenxue, Taishan City, Guangdong 529231 (CN)
(74) Vertreter: Balder IP Law, S.L.

(56) Entgegenhaltungen:
- EP-A1- 0 378 124
- DE-A1-102007 012 613

## Beschreibung

Die Erfindung betrifft ein Schloss. Das Schloss kann auch als Sperrfallenschloss bezeichnet werden. Insbesondere handelt es sich um ein Einsteckschloss zur Montage an einem Türblatt.

Aus dem Stand der Technik sind Sperrfallenschlösser bekannt. Diese weisen neben der Falle (auch als Hauptfalle bezeichnet) eine Steuerfalle auf. In der Schließlage der Tür aktiviert die Steuerfalle eine Fallensperre, wodurch die vorstehende Hauptfalle gegen manipulatives Zurückdrücken gesperrt wird. Die Fallensperre wird bei regulärer Türöffnung mittels Türdrücker oder Schließzylinder voreilend entsperrt, um anschließend den regulären Falleneinzug der Hauptfalle zu ermöglichen.

Des Weiteren sind aus dem Stand der Technik Schlösser bekannt, bei denen die Hauptfalle als "Wendefalle" ausgebildet ist. Dabei kann die Falle um 180° gedreht werden, um die Türe für einen Links- oder Rechtsanschlag zu verwenden. Es gibt Bauarten, bei denen die Falle in den Schlosskasten gedrückt wird, bis sie außer Eingriff zum Stulp kommt und gedreht werden kann.

Nachteilig im Stand der Technik ist, dass eine drehbare Hauptfalle in einem Sperrfallenschloss des Standes der Technik jedoch nicht verwendet werden kann, da die Hauptfalle bei einer Drehung an der Fallensperre blockiert werden würde, so dass diese Art der Drehung der Falle im Inneren des Schlosskastens bei Sperrfallenschlössern nicht möglich ist.

Die Druckschrift EP 0 378 124 A1 zeigt ein Sperrfallenschloss mit einer zurückziehbaren Hauptfalle. Ferner ist eine Steuerfalle vorgesehen, die in eine ausgefahrene und eine eingefahrene Position bewegbar ist. Über ein Sperrelement kann das Zurückziehen der Hauptfalle gesperrt und freigegeben werden. Dieses Sperrelement wird über die Steuerfalle betätigt.

Weiteren Stand der Technik zeigt die DE 10 2007 012 613 A1. Hier ist ein Panikschloss mit einem Schließzylinder offenbart. In dem Schlossgehäuse des Panikschlosses sind ein Riegel und eine Falle angeordnet. Die Bewegung der Falle ist über ein Sperrelement sperrbar. Das Sperrelement wiederum wird über eine Hilfsfalle betätigt.

Es ist eine Aufgabe vorliegender Erfindung, ein Schloss anzugeben, das montagefreundlich ist und einen sicheren Betrieb einer Türe ermöglicht.

Die Lösung der Aufgabe erfolgt durch die Merkmale des unabhängigen Anspruchs. Die abhängigen Ansprüche haben vorteilhafte Ausgestaltungen der Erfindung zum Gegenstand.

Somit wird die Aufgabe gelöst durch ein Schloss. Das Schloss kann auch als Sperrfallenschloss bezeichnet werden. Insbesondere ist das Schloss als Einsteckschloss ausgebildet. Das Schloss ist insbesondere für eine Gebäudetür, insbesondere für eine Drehflügeltür ausgebildet. Insbesondere umfasst das Schloss einen Schlosskasten, der auch als Schlossgehäuse bezeichnet wird, und vorzugsweise einen Stulp.

Das Schloss umfasst eine zurückziehbare Hauptfalle. Die Hauptfalle ist vorzugsweise in dem Schlosskasten linearbeweglich geführt. Insbesondere umfasst die Hauptfalle einen Hauptfallenkopf und einen Hauptfallenschaft. Vorzugsweise ist die gesamte Hauptfalle, inkl. Hauptfallenkopf und Hauptfallenschaft, oder nur der Hauptfallenkopf, für einen Links- und Rechtsanschlag drehbar. Hierzu ist insbesondere vorgesehen, dass der Schlosskasten eine Aussparung zur Drehung der Hauptfalle aufweist. Die Hauptfalle ist insbesondere soweit nach innen drückbar, bis sie außer Eingriff zum Stulp kommt. Die Aussparung im Schlosskasten ermöglicht dabei den Freiraum für den Hauptfallenkopf bei der Drehung um 180°.

Das Schloss umfasst ferner eine Steuerfallenanordnung. Die Steuerfallenanordnung umfasst einen Steuerfallenträger und eine Steuerfalle. Die Steuerfalle ist am Steuerfallenträger angeordnet. Der Steuerfallenträger wiederum ist vorzugsweise im Schlosskasten beweglich geführt, insbesondere befestigt. Der Steuerfallenträger kann z. B. eine Kontur, insbesondere ein Langloch, aufweisen, in die ein Vorsprung des Schlosskastens eingreift. Der Steuerfallenträger ist vorzugsweise gegenüber dem Schlosskasten linear verschieblich.

Insbesondere ist die Hauptfalle entlang einer Fallenachse linear verschieblich angeordnet. Der vorteilhaft verwendete Hauptfallenschaft erstreckt sich entlang dieser Fallenachse. Der Steuerfallenträger ist vorzugsweise parallel zu der Fallenachse gegenüber bzw. im Schlosskasten linear beweglich.

Im geöffneten Zustand der Türe, in der das hier beschriebene Schloss angeordnet ist, ragt die Steuerfalle genauso wie die Hauptfalle über den Stulp nach außen. Im geschlossenen Zustand der Tür ragt die Hauptfalle in die entsprechende Öffnung im Schließblech des Türrahmens. Die Steuerfalle wird vom Schließblech nach innen gedrückt und betätigt dabei den Steuerfallenträger.

Es ist vorgesehen, dass der Steuerfallenträger in die folgenden drei Positionen bewegbar ist: (i) Eine Ausfahrposition mit ausgefahrener Steuerfalle; dabei steht die Steuerfalle über den Stulp nach außen. (ii) Eine Einfahrposition mit eingefahrener Steuerfalle; dabei ist die Steuerfalle nach innen gedrückt. (iii) Eine Überhubposition, die noch im Detail erläutert wird.

Die Einfahrposition befindet sich entlang der Bewegungsrichtung des Steuerfallenträgers zwischen der Ausfahrposition und der Überhubposition. Wird der Steuerfallenträger von der Ausfahrposition ausgehend bewegt, durchläuft er zunächst die Einfahrposition und bei einer Weiterbewegung in der gleichen Richtung anschließend die Überhubposition.

Das Schloss umfasst ferner ein Sperrelement. Das Sperrelement ist insbesondere im Schlosskasten angeordnet. Besonders bevorzugt ist das Sperrelement gegenüber dem Schlosskasten drehbeweglich angeordnet.

Das Sperrelement kann eine Sperrposition einnehmen, in der es ein Zurückziehen bzw. ein Eindrücken der Hauptfalle sperrt. Ferner kann das Sperrelement eine Freigabeposition einnehmen, in der das Zurückziehen bzw. das Eindrücken der Falle nicht gesperrt und somit freigegeben ist. Insbesondere ist das Sperrelement von der Sperrposition in die Freigabeposition und umgekehrt drehbar.

Der Steuerfallenträger ist zum Betätigen des Sperrelements angeordnet. Insbesondere kontaktiert der Steuerfallenträger direkt das Sperrelement und kann somit das Sperrelement bewegen. Das "Betätigen" des Sperrelements durch den Steuerfallenträger kann auch in Verbindung mit einer Sperrelementfeder erfolgen, wobei das Sperrelement in die eine Bewegungsrichtung durch die Sperrelementfeder bewegt wird und der Steuerfallenträger das Sperrelement insofern "betätigt", indem er das Sperrelement freigibt und nicht gegen die Kraft der Sperrelementfeder hält.

Der Steuerfallenträger ist zum Betätigen des Sperrelements derart angeordnet, so dass:
(i) In der Ausfahrposition das Sperrelement die Freigabeposition einnimmt.
(ii) In der Einfahrposition das Sperrelement die Sperrposition einnehmen kann.
(iii) In der Überhubposition das Sperrelement wieder die Freigabeposition einnimmt.

Der Steuerfallenträger befindet sich bevorzugt in der Ausfahrposition, in der Einfahrposition und in der Überhubposition innerhalb des Schlosskastens.

Vorzugsweise ist vorgesehen, dass die Hauptfalle zwischen einer Ausfahrstellung, einer Einfahrstellung und einer Überhubstellung bewegbar ist, wobei die Hautfalle in der Überhubstellung drehbar ist. In der Ausfahrstellung ragt die Hauptfalle insbesondere über den Stulp nach außen. Die Hauptfalle nimmt die Ausfahrstellung insbesondere bei geöffneter Tür ein. In der Einfahrstellung ist die Hauptfalle insbesondere zurückgezogen. Die Einfahrstellung nimmt die Hauptfalle bevorzugt während einer Türöffung oder Türschließung ein.

Insbesondere ist vorgesehen, dass in der Einfahrposition des Steuerfallenträgers das Sperrelement die Sperrposition einnimmt, wenn sich die Hauptfalle in der Ausfahrstellung befindet. Das Sperrelement verhindert dabei ein manipulatives Eindrücken der Hauptfalle.

Insbesondere lässt der Steuerfallenträger in der Einfahrposition zu, dass das Sperrelement die Sperrposition einnehmen kann. Ragt die Hauptfalle über den Stulp nach außen und/oder befindet sich in der Ausfahrstellung und befindet sich der Steuerfallenträger in der Einfahrposition, so nimmt bevorzugt das Sperrelement die Sperrposition ein. Ist die Hauptfalle, insbesondere in die Einfahrstellung, zurückgezogen und befindet sich der Steuerfallenträger in der Einfahrposition, so wird bevorzugt das Sperrelement durch die Hauptfalle in der Freigabeposition gehalten.

Die Hauptfalle ist insbesondere nur in der Überhubstellung drehbar. Es kann sein, dass die Hauptfalle sich in der Überhubposition außer Eingriff zum Stulp befindet.

Die Einfahrstellung befindet sich insbesondere entlang der Bewegungsrichtung der Hauptfalle zwischen der Ausfahrstellung und der Überhubstellung.

Die Hauptfalle, insbesondere der Hauptfallenkopf der Hauptfalle, umfasst insbesondere eine Sperrfläche und eine Schrägfläche, wobei in der Überhubstellung durch die Drehung der Hauptfalle die Positionen der Sperrfläche und der Schrägfläche gegenüber dem Schlossgehäuse vertauschbar sind. In der Überhubstellung ist die Hauptfalle insbesondere außer Eingriff mit einem Stulp. In der Überhubstellung ist die Hauptfalle insbesondere vollständig in den Schlosskasten zurückgezogen.

Der Schlosskasten umfasst vorzugsweise die Aussparung, wobei sich die Hauptfalle während der Drehung in der Überhubposition zumindest teilweise in der Aussparung befindet.

Wird der Steuerfallenträger ausgehend von seiner Ausfahrposition und der somit ausgefahrenen Steuerfalle bewegt, durchläuft er zunächst seine Einfahrposition. Bei einer weiteren Bewegung des Steuerfallenträgers in gleichbleibender Bewegungsrichtung nimmt der Steuerfallenträger seine Überhubposition ein. Bei der Einnahme der Überhubposition betätigt und/oder hält der Steuerfallenträger das Sperrelement in die Freigabeposition. In der Freigabeposition kann die Hauptfalle um 180° gedreht werden.

Insbesondere kann die Hauptfalle während einer Bewegung des Steuerfallenträgers von der Ausfahrposition und/oder der Einfahrposition in die Überhubposition das Sperrelement in der Freigabestellung halten. Der Steuerfallenträger kann bevorzugt in der Überhubposition das Halten des Sperrelements übernehmen. Hierdurch entfällt die Notwendigkeit, dass die Hauptfalle in der Überhubposition des Steuerfallenträgers und/oder in der Überhubstellung der Hauptfalle das Sperrelement in der Freigabeposition halten muss. Somit ist ein Drehen der Hauptfalle in der Überhubstellung möglich, ohne dass eine Bewegung des Sperrelements in die Sperrstellung die Drehung be- oder verhindert.

Insbesondere ist der Steuerfallenträger so angeordnet und ausgebildet, dass er durch Eindrücken der Hauptfalle bis in die Überhubposition bewegbar ist. Dies ist insbesondere nur möglich, wenn der Steuerfallenträger sich zunächst in der Ausfahrposition befindet und sich das Sperrelement somit in der Freigabeposition befindet.

Hierzu ist insbesondere vorgesehen, dass der Steuerfallenträger einen Mitnehmer umfasst, der mit der Hauptfalle in Wirkverbindung steht oder in Wirkverbindung gelangen kann. Insbesondere ist vorgesehen, dass der Mitnehmer zur Hauptfalle ragt.

Der Hauptfallenkopf weist eine Rückseite auf, die in das Innere des Schlosskastens zeigt. Der Mitnehmer des Steuerfallenträgers ragt insbesondere an diese Rückseite des Hauptfallenkopfes.

Wird die Hauptfalle eingedrückt, trifft die Rückseite des Hauptfallenkopfes auf den Mitnehmer und verschiebt somit den gesamten Steuerfallenträger. Dadurch nimmt der Steuerfallenträger zunächst seine Einfahrposition und dann seine Überhubposition ein. Insbesondere wird dabei eine Bewegung des Sperrelements in die Sperrposition durch den Hautfallenkopf blockiert; das Sperrelement liegt insbesondere am Hauptfallenkopf an und kann deshalb nicht bis in seine Sperrposition schwenken.

Vorzugsweise sind die Hauptfalle und der Steuerfallenträger nicht nur so ausgebildet, dass die Hauptfalle den Steuerfallenträger bis in die Überhubposition mitnimmt, sondern auch so, dass die Hautfalle bei ihrer Drehung in der Überhubstellung durchgehend den Steuerfallenträger in der Überhubposition hält. Dadurch verbleibt bei der Drehung das Sperrelement durchgehend in der Freigabeposition. Hierdurch blockiert das Sperrelement nicht die Drehbewegung der Hauptfalle. Insbesondere verbleibt der Mitnehmer in Wirkverbindung, vorzugsweise Kontakt, mit der Hauptfalle, während die Hauptfalle in ihrer Überhubstellung gedreht wird.

Ferner ist bevorzugt vorgesehen, dass die Hauptfalle ein Haltemittel umfasst, das stets in Wirkverbindung, insbesondere in Kontakt, mit dem Steuerfallenträger verbleibt, während die Hauptfalle in der Überhubstellung gedreht wird.

Das Haltemittel kann insbesondere eine ringförmig ausgebildete Gleitfläche für den Mitnehmer sein. Das Haltemittel kann in der Überhubposition an dem Mitnehmer anliegen. Das Haltemittel kann an der Rückseite des Hauptfallenkopfes angeordnet sein.

In bevorzugter Ausführung ist vorgesehen, dass der Steuerfallenträger und das Sperrelement jeweils eine Betätigungsfläche aufweisen.

Die Betätigungsflächen können bei der Bewegung des Steuerfallenträgers von der Einfahrposition zur Überhubposition in Wirkverbindung gelangen oder in Wirkverbindung sein, um das Sperrelement in der Freigabeposition zu halten, während sich der Steuerfallenträger in der Überhubposition befindet. Die beiden Betätigungsflächen können bei der Bewegung des Steuerfallenträgers von der Einfahrposition zur Überhubposition aufeinandertreffen, um so das Sperrelement durch die Bewegung des Steuerfallenträgers in die Freigabeposition zu bewegen. Insbesondere erfolgt dabei ein Drehen des Sperrelements.

Alternativ kann vorgesehen sein, dass die Betätigungsflächen in der Überhubposition in Wirkverbindung gelangen, insbesondere aufeinandertreffen. Die Betätigungsflächen können in Wirkverbindung ein Halten des Sperrelements in der Freigabeposition bewirken. Insbesondere befindet sich das Sperrelement bei dem Aufeinandertreffen der Betätigungsflächen bereits in der Freigabeposition.

Das Schloss umfasst vorzugsweise eine Nuss. Die Nuss dient zur Aufnahme eines Drückers oder eines Türknaufs. Die Nuss weist mehrere Nussarme auf. Ein Nussarm ist vorzugsweise zum Betätigen des Sperrelements angeordnet. Durch Drehen der Nuss kann somit der Nussarm das Sperrelement betätigen, insbesondere Drehen. Dadurch erfolgt ein Entsperren der Fallensperre bei der regulären Betätigung der Tür. Durch das Drehen der Nuss kann das Sperrelement von der Sperrposition in die Freigabeposition bewegt werden.

Vorzugsweise ist die bereits erwähnte Sperrelementfeder vorgesehen. Die Sperrelementfeder bewegt das Sperrelement in seine Sperrposition. Der Steuerfallenträger ist insbesondere so ausgebildet, dass er das Sperrelement entgegen der Kraft der Sperrelementfeder aus der Sperrposition bewegt, insbesondere zieht, so dass das Sperrelement seine Freigabeposition einnehmen kann.

Auch der Steuerfallenträger ist vorzugsweise federbelastet, so dass er im nicht betätigten Zustand seine Ausfahrposition einnimmt. Auch die Hauptfalle ist vorzugsweise derart federbelastet, so dass sie durch die Kraft der entsprechenden Hauptfallenfeder ausgefahren ist.

Für die Betätigung des Sperrelements durch den Steuerfallenträger gibt es insbesondere die zwei folgenden Varianten:
Gemäß einer ersten Variante weist der Steuerfallenträger einen Gleitfortsatz auf, der auf einer Führungsfläche des Sperrelements gleitet, um das Sperrelement in seine Freigabeposition zu ziehen. Gemäß der zweiten, umgekehrten Variante weist das Sperrelement einen Gleitfortsatz auf, der auf einer Führungsfläche des Steuerfallenträgers gleitet, um das Sperrelement in seine Freigabeposition zu ziehen. In beiden Varianten ist es auf einfache Art und Weise möglich, die lineare Bewegung des Steuerfallenträgers in eine Drehbewegung des Sperrelements umzusetzen.

Die Führungsfläche kann ausgebildet sein, in der Ausfahrposition und/oder in der Überhubposition das Sperrelement in der Freigabeposition zu halten. Die Führungsfläche kann als ein Anschlag dienen, um die insbesondere federgetriebene Bewegung des Sperrelements in die Sperrposition zu begrenzen. Die Führungsfläche kann durchgängig ausgebildet sein. Die Führungsfläche kann bevorzugt gekrümmt, besonders bevorzugt konkav ausgebildet sein. Die Kombination aus Gleitfortsatz und Führungsfläche kann auch als Kulissenführung ausgebildet sein.

Des Weiteren ist bevorzugt vorgesehen, dass die Steuerfalle beweglich, insbesondere linear beweglich, gegenüber dem Steuerfallenträger und im oder am Steuerfallenträger angeordnet ist. Dabei ist insbesondere die Steuerfalle in eine hervorstehende Position ausgefahren, wenn sich der Steuerfallenträger in der Ausfahrposition befindet, und/oder in eine zurückgezogene Position einfahren, wenn sich der Steuerfallenträger in der Einfahrposition oder der Überhubposition befindet.

In der hervorstehenden Position ragt die Steuerfalle aus dem Schlossgehäuse heraus. Die Steuerfalle ist in der hervorstehenden Position ausgefahren. Dieses ist insbesondere bei geöffneter Tür der Fall. In der zurückgezogenen Position ist die Steuerfalle in den Schlosskasten zurückgezogen. Die Steuerfalle ist in der zurückgezogenen Position eingefahren. Dieses ist insbesondere bei geschlossener Tür der Fall.

Somit ist insbesondere bei geschlossener Tür der Steuerfallenträger in der Einfahrposition. Bei geöffneter Tür befindet sich der Steuerfallenträger insbesondere in der Ausfahrposition.

Bevorzugt ist vorgesehen, dass die Steuerfalle mit dem Steuerfallenträger mittels einer Steuerfallenfeder verbunden ist, wobei mittels der Steuerfallenfeder die Steuerfalle gemeinsam mit dem Steuerfallenträger bewegbar, insbesondere verschiebbar, ist.

Insbesondere ist vorgesehen, dass die Steuerfalle einen Steuerfallenschaft und einen Steuerfallenkopf umfasst. Der Steuerfallenkopf ist an dem Steuerfallenschaft befestigt. Der Steuerfallenschaft steckt im Steuerfallenträger. Die Steuerfallenfeder ist auf dem Steuerfallenschaft angeordnet.

Bei einer Bewegung des Steuerfallenträgers von der Ausfahrposition in die Einfahrposition wird zugleich die Steuerfalle von der hervorstehenden Position in die zurückgezogene Position bewegt. Bei einer Bewegung des Steuerfallenträgers von der Einfahrposition in die Ausfahrposition wird zugleich die Steuerfalle von der zurückgezogenen Position in die hervorstehende Position bewegt.

Der Steuerfallenträger ist gegen die Kraft der Steuerfallenfeder von der Einfahrposition in die Überhubposition bewegbar. Insbesondere verbleibt die Steuerfalle in der zurückgezogenen Position, während der Steuerfallenträger in die Überhubposition bewegt wird und/oder sich in der Überhubposition befindet.

Bevorzugt ist die Steuerfalle gegen die Kraft der Steuerfallenfeder in eine Montageposition ziehbar, wobei die Steuerfalle in der Montageposition drehbar ist.

Die Steuerfalle ist insbesondere nur in der Montageposition drehbar. Die Steuerfalle umfasst insbesondere eine Sperrfläche und eine Schrägfläche, wobei in der Montageposition durch die Drehung der Steuerfalle die Position der Sperrfläche und der Schrägfläche gegenüber dem Schlossgehäuse vertauschbar sind.

In der Montageposition ist ein Steuerfallenkopf der Steuerfalle vorzugsweise außer Eingriff mit dem Stulp. In der Montageposition ist der Steuerfallenkopf vorzugsweise aus dem Stulp herausgezogen. Die hervorstehende Position der Steuerfalle befindet sich insbesondere entlang der Bewegungsrichtung zwischen der Montageposition und der zurückgezogenen Position. In der Montageposition verbleibt der Steuerfallenträger vorzugsweise in der Ausfahrposition.

Die Verwendung der Steuerfallenfeder ermöglicht es nicht nur, die Steuerfalle herauszuziehen und zu wenden, sondern ermöglicht auch die Bewegung des Steuerfallenträgers in seine Überhubposition, ohne dabei den Steuerfallenkopf nach Innen aus seiner Stulpführung zu ziehen. Der eingedrückte Steuerfallenkopf kann innerhalb des Stulpes verbleiben, wenn sich der Steuerfallenträger von seiner Einfahrposition in die Überhubposition bewegt, indem der Steuerfallenträger gegen die Kraft der Steuerfallenfeder bewegt wird.

Vorzugsweise ist vorgesehen, dass die Hauptfalle bei einer Bewegung von der Ausfahrstellung in die Einfahrstellung derart in Wirkverbindung mit dem Sperrelement tritt, dass die Hauptfalle das Sperrelement in der Freigabeposition hält.

Vorzugsweise ist vorgesehen, dass das Schloss einen Fallenanschlag umfasst, wobei der Fallenanschlag zwischen einer Betriebsstellung und einer Montagestellung bewegbar ist, wobei in der Betriebsstellung sich die Hauptfalle in der Einfahrstellung in Wirkverbindung mit dem Fallenanschlag befindet, so dass der Fallenanschlag eine Bewegung der Hauptfalle in die Überhubstellung verhindert, und in der Montagestellung sich die Hauptfalle in der Einfahrstellung außer Wirkverbindung mit dem Fallenanschlag befindet, so dass der Fallenanschlag eine Bewegung der Hauptfalle in die Überhubstellung freigibt.

Befindet sich der Fallenanschlag in der Betriebsstellung, so wird mittels des Fallenanschlags die Bewegung der Hauptfalle von der Ausfahrstellung in den Schlosskasten hinein auf die Einfahrstellung begrenzt. Die Bewegung des Fallenanschlags zwischen der Betriebsstellung und der Montagestellung kann manuell und/oder mittels der Schwerkraft erfolgen. Insbesondere kann im ausgebauten Zustand des Schlosses der Schlosskasten derart bewegt werden, dass der Fallenanschlag von der Betriebsstellung zu der Montagestellung bewegt wird. Beispielsweise kann das Schloss auf den Kopf gestellt werden, so dass durch die Schwerkraft die Bewegung des Fallenanschlags von der Betriebsstellung in die Montagestellung erfolgt.

Das Schloss umfasst vorzugweise einen ausschließbaren Riegel. Die Steuerfalle ist vorzugsweise zwischen dem Riegel und der Hauptfalle angeordnet. Insbesondere ist dabei vorgesehen, dass die Steuerfalle nicht in den Hauptfallenkopf integriert ist, sondern separat durch eine eigene Öffnung im Stulp nach außenragt.

Die Erfindung wird nun anhand eines Ausführungsbeispiels näher beschrieben. Dabei zeigen:
- Fig. 1: ein erfindungsgemäßes Schloss gemäß einem Ausführungsbeispiel mit einem Steuerfallenträger in Ausfahrposition,
- Fig. 2: das erfindungsgemäße Schloss gemäß dem Ausführungsbeispiel mit dem Steuerfallenträger in Einfahrposition,
- Fig. 3: wesentliche Bestandteile des erfindungsgemäßen Schlosses gemäß dem Ausführungsbeispiel in einer perspektivischen Ansicht, und
- Fig. 4 bis 6: unterschiedliche Details des erfindungsgemäßen Schlosses gemäß dem Ausführungsbeispiel in perspektivischen Ansichten.

Im Folgenden wird ein Schloss 1 im Detail anhand der Fig. 1 bis 6 erläutert. Fig. 1 und 2 zeigen dabei einen Ausschnitt des Schlosses 1 mit Schlosskasten 2 und den wesentlichen Bestandteilen im Schlosskasten.

In den Fig. 3 bis 6 sind unterschiedliche Bestandteile des Schlosses 1 ausgeblendet, um den genauen Aufbau des Schlosses 1 zu erläutern.

Das Schloss 1 ist ein Sperrfallenschloss und mit seinem Schlosskasten 2 und Stulp 3 als Einsteckschloss ausgebildet.

Im Folgenden wird auf die Fig. 1 bis 6 Bezug genommen.

Das Schloss 1 umfasst eine Hauptfalle 4. Die Hauptfalle 4 umfasst einen Hauptfallenkopf 5 und einen Hauptfallenschaft 6. Der Hauptfallenkopf 5 ist am Hauptfallenschaft 6 angeordnet. Die Hauptfalle 4 ist über den Hauptfallenschaft 6 linear beweglich entlang der eingezeichneten Fallenachse 30 gegenüber dem Schlosskasten 2 beweglich. Die Hauptfalle 4 ist zwischen einer Ausfahrstellung (in den Figuren gezeigt), einer Einfahrstellung und einer Überhubstellung bewegbar. Die Hautfalle 4 ist in der Überhubstellung drehbar.

Der Schlosskasten 2 weist eine Aussparung 26 auf. Die Hauptfalle 4 ist so weit in den Schlosskasten 2 eindrückbar, dass sie innerhalb des Stulpes 3 um 180° um die Fallenachse 30 drehbar ist. Dieses Drehen bzw. Wenden der Hauptfalle 4 erfolgt ohne Öffnen des Schlosskastens 2. Beim Wenden schwenkt der Hauptfallenkopf 5 durch die Aussparung 26.

Das Schloss 1 umfasst ferner einen Fallenanschlag 27. Im regulären Betrieb kann die Hauptfalle 4 soweit nach innen bewegt werden, bis der Hauptfallenkopf 5 an dem Fallenanschlag 27 anschlägt. Die Hauptfalle 4 befindet sich in der Einfahrstellung, wenn der Hauptfallenkopf 5 an dem Fallenanschlag 27 anliegt. Der Fallenanschlag 27 kann von einer Betriebsstellung in eine Montagestellung verschwenkt werden, um außer Eingriff mit dem Hauptfallenkopf 5 zu kommen. Dadurch ist es möglich, die Hauptfalle 4 soweit nach Innen zu drücken, dass der Hauptfallenkopf 5 außer Eingriff mit dem Stulp 3 gelangt und sich in der Überhubposition befindet. In derÜberhubposition ist dann ein Drehen bzw. Wenden der Hauptfalle 4 möglich.

Der Fallenanschlag 27 ist zwischen der Betriebsstellung und der Montagestellung bewegbar ist, wobei in der Betriebsstellung sich die Hauptfalle 4 in der Einfahrstellung in Wirkverbindung mit dem Fallenanschlag 27 befindet, so dass der Fallenanschlag 27 eine Bewegung der Hauptfalle 4 in die Überhubstellung verhindert. In der Montagestellung sich die Hauptfalle 4 in der Einfahrstellung außer Wirkverbindung mit dem Fallenanschlag 27 befindet, so dass der Fallenanschlag 27 eine Bewegung der Hauptfalle 4 in die Überhubstellung freigibt.

Befindet sich der Fallenanschlag 27 in der Betriebsstellung, so wird mittels des Fallenanschlags 27 die Bewegung der Hauptfalle 4 von der Ausfahrstellung in den Schlosskasten 2 hinein auf die Einfahrstellung begrenzt. Die Bewegung des Fallenanschlags 27 zwischen der Betriebsstellung und der Montagestellung kann manuell und/oder mittels der Schwerkraft erfolgen. Insbesondere kann im ausgebauten Zustand des Schlosses 1 der Schlosskasten 2 derart bewegt werden, dass der Fallenanschlag 27 von der Betriebsstellung zu der Montagestellung bewegt wird. Beispielsweise kann das Schloss auf den Kopf gestellt werden, so dass durch die Schwerkraft die Bewegung des Fallenanschlags 27 von der Betriebsstellung in die Montagestellung erfolgt.

Das Schloss 1 umfasst ferner eine Steuerfallenanordnung 10. Die Steuerfallenanordnung 10 umfasst eine Steuerfalle 11, die an einem Steuerfallenträger 14 angeordnet ist. Die genaue Ausgestaltung und Anordnung der Steuerfalle 11 am Steuerfallenträger 14 ist insbesondere anhand der Fig. 4 bis 6 zu sehen. Dementsprechend umfasst die Steuerfalle 11 einen Steuerfallenkopf 12 und einen Steuerfallenschaft 13. Der Steuerfallenschaft 13 steckt im Steuerfallenträger 14.

Des Weiteren ist eine Steuerfallenfeder 15 vorgesehen. Die Steuerfallenfeder 15 steckt als Spiralfeder auf dem Steuerfallenschaft 13. Ein Ende der Steuerfallenfeder 15 ist gegen den Steuerfallenträger 14 abgestützt. Das andere Ende der Steuerfallenfeder 15 stützt sich gegen einen Steuerfallenanschlag 16, der sich auf dem Steuerfallenschaft 13 befindet.

Der Steuerfallenträger 14 kann gegen die Kraft der Steuerfallenfeder 15 relativ zur Steuerfalle 11 bewegt werden.

Wie anhand der Fig. 1 bis 6 ersichtlich ist, ist der Steuerfallenträger 14 im Schlosskasten 2 parallel zur Fallenachse 30 linear beweglich angeordnet.

Der Steuerfallenträger 14 weist einen Mitnehmer 17 auf. Der Mitnehmer 17 erstreckt sich bis auf die Höhe der Rückseite des Hauptfallenkopfes 5. Der Hauptfallenkopf 5 kann über den Mitnehmer 17 den Steuerfallenträger 14 bewegen.

Des Weiteren umfasst der Steuerfallenträger 14 einen Gleitfortsatz 18 und eine Betätigungsfläche 19. Der Gleitfortsatz 18 und die Betätigungsfläche 19 wirken mit einem Sperrelement 20 zusammen.

Das Schloss 1 umfasst ferner das Sperrelement 20. Das Sperrelement 20 ist um eine Sperrelementdrehachse 21 drehbeweglich im Schlosskasten 2 aufgenommen. Die Sperrelementdrehachse 21 erstreckt sich senkrecht zur Fallenachse 30.

Das Sperrelement 20 weist eine Sperrfläche 22 auf. In seiner Sperrposition, dargestellt in Fig. 2, blockiert die Sperrfläche 22 eine Bewegung der Hauptfalle 4 nach innen, insbesondere von der Ausfahrstellung in die Einfahrstellung. In der Freigabeposition des Sperrelements 20 lässt die Sperrfläche 22 die Bewegung der Hauptfalle 4, insbesondere in die Einfahrstellung und/oder in die Überhubstellung, zu. Über eine Sperrelementfeder 23 wird das Sperrelement 20 in seine Sperrposition bewegt.

Das Schloss 1 umfasst eine Nuss 7, die beispielsweise über einen Türdrücker gedreht werden kann. Die Nuss 7 umfasst mehrere Nussarme. Als hier relevant werden ein erster Nussarm 8 und ein zweiter Nussarm 9 beschrieben. Der erste Nussarm 8 zieht die Hauptfalle 4 zurück, insbesondere von der Ausfahrstellung in die Einfahrstellung. Der zweite Nussarm 9 betätigt das Sperrelement 20. Insbesondere bewegt der zweite Nussarm 9 das Sperrelement 20 von der Sperrposition in die Freigabeposition.

Am Sperrelement 20 ist eine insbesondere konkave Führungsfläche 24 ausgebildet. Der Gleitfortsatz 18 des Steuerfallenträgers 14 gleitet auf dieser Führungsfläche 24. Bei einer Linearbewegung des Steuerfallenträgers 14 kann somit der Gleitfortsatz 18 über die Führungsfläche 24 das Sperrelement 20 in die Freigabeposition bewegen.

Fig. 1 zeigt den Steuerfallenträger 14 in einer Ausfahrposition des Steuerfallenträgers 14. Dabei ist die Steuerfalle 11 in eine hervorstehende Position ausgefahren und steht über den Stulp 3 über.

Fig. 2 zeigt den Steuerfallenträger 14 in einer Einfahrposition des Steuerfallenträgers 14, wobei sich die Steuerfalle 11 in einer zurückgezogenen Position befindet.

Der Steuerfallenträger 14 kann ausgehend von seiner Ausfahrposition parallel zur Fallenachse 30 über die Einfahrposition hinweg bis zu einer Überhubposition bewegt werden. Bei dieser Überhubposition trifft die Betätigungsfläche 19 des Steuerfallenträgers 14 auf eine komplementäre Betätigungsfläche 19 des Sperrelements 20. Diese Betätigungsfläche 19 am Sperrelement 20 ist insbesondere an einem Vorsprung 25 des Sperrelements 20 ausgebildet.

Bei seiner Bewegung in die Überhubposition hält somit der Steuerfallenträger 14 über die beiden aneinander liegenden Betätigungsflächen 19 das Sperrelement 20 in seine Freigabeposition.

Der Hauptfallenkopf 5 weist eine Rückseite auf, die in das Innere des Schlosskastens 2 zeigt.

In einem normalen Betrieb des Schlosses 1 befindet sich der Fallenanschlag 27 in der Betriebsstellung. Somit kann die Hauptfalle 4 zwischen der Ausfahrstellung und der Einfahrstellung, nicht jedoch in die Überhubstellung bewegt werden.

In einem normalen Betrieb des Schlosses 1 und bei geöffneter Tür befindet sich die Hauptfalle 4 in der Ausfahrstellung und die Steuerfalle 11 in der hervorstehenden Position, wie in Figur 1 dargestellt. Die Hauptfalle 4 wird durch eine Hauptfallenfeder in die Ausfahrstellung gedrängt. Die Hauptfallenfeder ist in Figur 1 oben rechts abgebildet. Die Steuerfallenanordnung 10 wird durch ein Steuerfallenanordnungsfeder derart gedrängt, dass sich die Steuerfalle 11 in der hervorstehenden Position und der Steuerfallenträger 14 in der Ausfahrposition befinden. Hierbei kann die Steuerfallenanordnungsfeder die Steuerfalle 11 und/oder den Steuerfallenträger 14 beaufschlagen.

Die Steuerfallenanordnungsfeder ist in Figur 1 durch ein Langloch des Steuerfallenträgers 14 sichtbar. Das Langloch dient zur Führung des Steuerfallenträgers 14 an dem Schlosskasten 2.

Dadurch, dass die Steuerfalle 11 und der Steuerfallenträger 14 über die Steuerfallenfeder 15 miteinander verbunden sind, wird bei einer Bewegung der Steuerfalle 11 auch der Steuerfallenträger 14 und bei einer Bewegung des Steuerfallenträgers auch die Steuerfalle 11 bewegt, sofern kein Hindernis vorliegt. Eine Bewegung der Steuerfalle 11 zwischen der hervorstehenden Position und der zurückgezogenen Position und/oder eine Bewegung des Steuerfallenträgers 14 zwischen der Ausfahrposition und der Einfahrposition ist hindernisfrei ausgebildet. Daher nimmt der Steuerfallenträger 14 die Einfahrposition ein, wenn sich die Steuerfalle 11 in der zurückgezogenen Position befindet. Der Steuerfallenträger nimmt die Ausfahrposition ein, wenn sich die Steuerfalle 11 in der hervorstehenden Position befindet.

In der in Figur 1 dargestellten Ausfahrposition des Steuerfallenträgers 14 drückt der Steuerfallenträger 14 das Sperrelement 20 gegen die Kraft der Sperrelementfeder 23 in die Freigabeposition. Somit ist es möglich, bei geöffneter Tür die Hauptfalle 4 von der Ausfahrstellung in die Einfahrstellung zu bewegen.

Wird die Tür geschlossen, so treffen der Hauptfallenkopf 5 und der Steuerfallenkopf 12 auf ein Schließblech der Tür. Die Hauptfalle 4 bewegt sich hierdurch von der Ausfahrstellung in die Einfahrstellung. Die Steuerfalle 11 bewegt sich hierdurch von der hervorstehenden Position in die zurückgezogene Position. Durch die Bewegung der Steuerfalle 11 und/oder durch eine Anlage der Hauptfalle 4 an dem Mitnehmer 17 wird der Steuerfallenträger 14 von der Ausfahrposition in die Einfahrposition bewegt. Bei der Schließbewegung trifft eine dem Sperrelement 20 zugewandte Fläche des Hauptfallenkopfs 5 auf das Sperrelement 20 und hält das Sperrelement 20 in der Freigabeposition.

Die Bewegung der Hauptfalle 4 und der Sperrfalle 11 sind derart aufeinander abgestimmt, dass zunächst die dem Sperrelement 20 zugewandte Fläche des Hauptfallenkopfs 5 auf das Sperrelement 20 trifft und das Sperrelement 20 in der Freigabeposition hält, bevor der Steuerfallenträger 14 die Einfahrposition einnimmt. Hierdurch wird verhindert, dass bei einer Bewegung des Steuerfallenträgers 14 von der Ausfahrposition in die Einfahrposition das Sperrelement 20 in die Sperrposition gelangt und eine weitere Bewegung der Hauptfalle 4 in die Einfahrstellung verhindert.

Das Sperrelement 20 in der Freigabeposition, der Steuerfallenträger 14 in der Ausfahrposition und der Hauptfallenkopf 5 in der Ausfahrstellung sind derart zueinander angeordnet, dass bei einer Bewegung des Hauptfallenkopfes 5 in die Einfahrposition zunächst die dem Sperrelement 20 zugewandte Fläche des Hauptfallenkopfs 5 auf das Sperrelement 20 trifft und das Sperrelement 20 in der Freigabeposition hält, bevor die Hauptfalle 4 über den Mitnehmer 17 den Steuerfallenträger 14 in die Einfahrposition bewegen kann. Insbesondere trifft zunächst die Hauptfalle 4 auf das Sperrelement 20, bevor die Hauptfalle 4 in Wechselwirkung mit dem Steuerfallenträger 14 gelangt. Hierzu befindet sich insbesondere das Sperrelement 20 zwischen dem Hauptfallenkopf 5 und dem Mitnehmer 17, wie in Figur 1 dargestellt.

Sind während der Schließbewegung der Tür die Hauptfalle 4 in die Einfahrstellung, die Steuerfalle 11 in die zurückgezogene Position und der Steuerfallenträger in die Einfahrposition gelangt, so hält die Hauptfalle 4 das Sperrelement 20 in der Freigabeposition. Der Gleitfortsatz 18 ist beanstandet von der Führungsfläche 24. Hierdurch ist eine Wechselwirkung zwischen dem Steuerfallenträger 14 und dem Sperrelement 20 aufgehoben.

Figur 2 stellt den Zustand bei geschlossener Tür dar. Die Hauptfalle 4 ist in eine Öffnung des Schließblechs eingefahren, während die Steuerfalle 11 an dem Schließblech anliegt. Die Hauptfalle 4 befindet sich in der Ausfahrstellung. Die Hauptfalle 4 hält daher das Sperrelement 20 nicht weiter in der Freigabeposition. Die Steuerfalle 11 befindet sich in der zurückgezogenen Position. Der Steuerfallenträger 14 befindet sich in der Einfahrposition. In der Einfahrposition gibt der Steuerfallenträger 14 eine Bewegung des Sperrelementes 20 in die Sperrposition frei. Die Freigabe wird insbesondere durch die Form der Führungsfläche 24 ermöglicht. Die Führungsfläche 24 gelangt erst zur Anlage an den Gleitfortsatz 18, wenn sich das Sperrelement 20 in der Sperrposition befindet. Das Sperrelement 20 befindet sich in Figur 2 in der Sperrposition und verhindert eine Bewegung der Hauptfalle 4 von der Ausfahrstellung in die Einfahrstellung.

Zum Öffnen der Tür wird die Nuss betätigt. Hierdurch wird mittels der Nussarme 8, 9 die Sperrposition des Sperrelements 20 aufgehoben und anschließend die Hauptfalle 4 von der Ausfahrstellung in die Enfahrstellung bewegt, so dass die Tür öffenbar ist.

Das Sperrelement 20 in der Sperrposition und die Hauptfalle 4 in der Ausfahrstellung sind derart zu einander angeordnet, dass die Hauptfalle 4 eine Bewegung des Sperrelementes 20 von der Sperrposition in die Freigabeposition zulässt. Die Sperrfläche 22 des Sperrelementes 20 ist berührungsfrei, insbesondere beabstandet, zu dem Hauptfallenkopf 5 in der Sperrposition ausgebildet. Durch einen Abstand zwischen Sperrfläche 22 und Hauptfallenkopf 5 ist ein Drehen des Sperrelementes 20 in die Freigabeposition bei Öffnungsbetätigung möglich. Der Abstand zwischen Sperrfläche 21 und der Rückseite des Hauptfallenkopfes 5 ist vorzugsweise zwischen 2 mm und 3 mm ausgelegt.

Neben dem normalen Betrieb ist es möglich, die Hauptfalle 4 und/oder die Steuerfalle 1 bei geschlossenem Schlosskasten 2 zu drehen. Hierdurch kann das Schloss 1 von einer Eignung für einen Linksanschlag auf eine Eignung für einen Rechtsanschlag umgebaut werden. Bei der Drehung der Hauptfalle 4 um die Fallenachse 30 wird eine Sperrfläche und eine Schrägfläche der Hauptfalle 4 in ihrer Lage vertauscht. Entsprechend wird bei einer Drehung der Steuerfalle 11 eine Sperrfläche und eine Schrägfläche der Steuerfalle 11 in ihrer Lage vertauscht.

Wird der Steuerfallenträger 14 ausgehend von seiner Ausfahrposition und der somit ausgefahrenen Steuerfalle 11 bewegt, durchläuft er zunächst die Einfahrposition. Bei einer weiteren Bewegung des Steuerfallenträgers 14 in gleichbleibender Bewegungsrichtung nimmt der Steuerfallenträger 14 seine Überhubposition ein. Bei der Einnahme der Überhubposition hält der Steuerfallenträger 14 das Sperrelement 20 in die Freigabeposition. In dieser Freigabeposition kann die Hauptfalle 4 um 180° gedreht werden.

Der Steuerfallenträger 14 ist so angeordnet und ausgebildet, dass er durch eine Bewegung der Hauptfalle 4 in die Überhubstellung in die Überhubposition bewegbar ist. Dies ist nur möglich, wenn der Steuerfallenträger 14 sich zunächst Ausfahrposition befindet und sich das Sperrelement 20 somit in der Freigabeposition befindet.

Der Mitnehmer 17 ist derart angeordnet, dass der Mitnehmer sich bei einer Bewegung der Hauptfalle 4 von der Ausfahrstellung in die Einfahrstellung in Wirkverbindung mit der Hauptfalle 4 tritt und/oder sich befindet. An der Rückseite des Hauptfallenkopfes 5 ist ein Haltemittel 28 vorgesehen, das stets in Kontakt mit dem Mitnehmer 17 verbleibt, während die Hauptfalle 4 in der Überhubstellung gedreht wird. Das Haltemittel 28 ist eine ringförmig ausgebildete Gleitfläche für den Mitnehmer 17.

Im Folgenden wird der Vorgang, wie bei dem erfindungsgemäßen Schloss die Hauptfalle 4 gedreht werden kann, beschrieben.

Der Ausgangszustand des Schlosses 1 entspricht dem in Figur 1 dargestellten Zustand. Hierbei wird auf die Beschreibung zu Figur 1 Bezug genommen.

Zunächst wird der Fallenanschlag 27 von der Betriebsstellung in die Montagestellung bewegt. Danach wird die Hauptfalle 4 von der Ausfahrstellung über die Einfahrstellung in die Überhubstellung bewegt. Während der Bewegung trifft die dem Sperrelement 20 zugewandte Fläche des Hauptfallenkopfs 5 zunächst auf das Sperrelement 20 und hält das Sperrelement 20 in der Freigabeposition. Danach trifft die Hauptfalle 4 insbesondere mit dem Haltemittel 28 auf den Mitnehmer 17. Während der weiteren Bewegung der Hauptfalle 4 wird der Steuerfallenträger 14 durch die Bewegung der Hauptfalle 4 von Ausfahrposition über die Einfahrposition in die Überhubposition bewegt.

Die Steuerfalle 11 wird durch die Bewegung des Steuerfallenträgers 14 von der Ausfahrposition in die Einfahrposition von der hervorstehenden Position in die zurückgezogene Position aufgrund der Steuerfallenfeder 15 mitbewegt. Während der weiteren Bewegung des Steuerfallenträgers 14 von der Einfahrposition in die Überhubposition, verbleibt die Steuerfalle 11 in der zurückgezogenen Position. Hierbei wird eine weitere Bewegung der Steuerfalle 11 durch einen Anschlag im Schlosskasten 2 verhindert. Durch die Bewegung des Steuerfallenträgers 14 von der Einfahrposition in die Überhubsposition wird die Steuerfallenfeder 15 gespannt.

Während der Bewegung des Steuerfallenträgers 14 von der Ausfahrposition in die Einfahrposition gelangt der Steuerfallenträger 14 außer Wirkverbindung mit dem Sperrelement 20. In der Einfahrposition sind der Gleitfortsatz 18 und die Führungsfläche 24 voneinander beanstandet. Das Sperrelement 20 wird durch die Hauptfalle 4 in der Freigabeposition gehalten. In der Überhubposition hält der Steuerfallenträger 14 das Sperrelement 20 in der Freigabestellung. Hierzu liegen die Betätigungsflächen 19 aneinander an.

Die Hauptfalle 4 wird nun in der Überhubstellung um die Fallenachse 30 gedreht. Hierbei gelangt die die dem Sperrelement 20 zugewandte Fläche des Hauptfallenkopfs 5, die zuvor das Sperrelement 20 in der Freigabeposition gehalten hat, außer Eingriff mit dem Sperrelement 20. Es ist daher notwendig, dass in der Überhubposition des Steuerfallenträgers 14 während der Drehung der Hauptfalle 4 der Steuerfallenträger 14 das Sperrelement 20 in der Freigabeposition hält. Während der Drehung der Hauptfalle 4 verbleibt das Haltemittel 28 in Wirkverbindung mit dem Mitnehmer 17. Hierdurch wird während der Drehung der Hauptfalle 4 der Steuerfallenträgers 14 in der Überhubposition gehalten. Somit wird zugleich das Sperrelement 20 in der Freigabeposition gehalten. In der Freigabeposition lässt das Sperrelement 20 die Drehung der Hauptfalle 4 zu.

Nach der erfolgten Drehung kann durch die Hauptfallenfeder, die Steuerfallenanordnungsfeder und die Steuerfallenfeder 15 sowie durch eine Bewegung des Fallenanschlags in die Betriebsposition der Zustand gemäß Figur 1 wiederhergestellt werden. Hierbei sind jedoch die Schrägfläche und die Sperrfläche der Hauptfalle 4 vertauscht.

Die Steuerfalle 11 kann gegen die Kraft der Steuerfallenfeder 15 aus dem Schlosskasten 2 und/oder dem Stulp 3 herausgezogen und gedreht werden. Danach bewegt sich die Steuerfalle 11 durch die Kraft der Steuerfallenfeder 15 zurück. Der Steuerfallenträger 14 verbleibt während der Drehung der Steuerfalle 11 in dem Schlosskasten 2. Der Steuerfallenträger 14 verbleibt während der Drehung der Steuerfalle 11 in Wirkverbindung mit der Steuerfalle 11, wobei die Steuerfallenfeder 15 gespannt ist.

### Bezugszeichenliste

- 1: Schloss
- 2: Schlosskasten
- 3: Stulp
- 4: Hauptfalle
- 5: Hauptfallenkopf
- 6: Hauptfallenschaft
- 7: Nuss
- 8: erster Nussarm
- 9: zweiter Nussarm
- 10: Steuerfallenanordnung
- 11: Steuerfalle
- 12: Steuerfallenkopf
- 13: Steuerfallenschaft
- 14: Steuerfallenträger
- 15: Steuerfallenfeder
- 16: Steuerfallenschaft-Anschlag
- 17: Mitnehmer
- 18: Gleitfortsatz
- 19: Betätigungsflächen
- 20: Sperrelement
- 21: Sperrelementdrehachse
- 22: Sperrfläche
- 23: Sperrelementfeder
- 24: Führungsfläche
- 25: Vorsprung
- 26: Aussparung
- 27: Fallenanschlag
- 28: Haltemittel
- 30: Fallenachse

## Patentansprüche

1. Schloss (1), insbesondere Sperrfallenschloss, umfassend
• eine zurückziehbare Hauptfalle (4),
• eine Steuerfallenanordnung (10) mit Steuerfallenträger (14) und daran angeordneter Steuerfalle (11), wobei der Steuerfallenträger (14) in die folgenden Positionen bewegbar ist:
∘ eine Ausfahrposition mit ausgefahrener Steuerfalle (11),
∘ eine Einfahrposition mit eingefahrener Steuerfalle (11),
• und ein Sperrelement (20), das
∘ in einer Sperrposition ein Zurückziehen der Hauptfalle (4) sperrt und
∘ in einer Freigabeposition das Zurückziehen der Hauptfalle (4) freigibt,
• wobei der Steuerfallenträger (14) zum Betätigen des Sperrelements (20) angeordnet ist, so dass
∘ in der Ausfahrposition das Sperrelement (20) die Freigabeposition einnimmt,
∘ in der Einfahrposition das Sperrelement (20) die Sperrposition einnehmen kann, und
**dadurch gekennzeichnet, dass** der Steuerfallenträger (14) in eine Überhubposition bewegbar ist, wobei die Einfahrposition entlang der Bewegungsrichtung des Steuerfallenträgers (14) zwischen der Ausfahrposition und der Überhubposition ausgebildet ist, und
wobei der Steuerfallenträger (14) zum Betätigen des Sperrelements (20) angeordnet ist, so dass in der Überhubposition das Sperrelement (20) die Freigabeposition einnimmt.

2. Schloss nach Anspruch 1, wobei die Hauptfalle (4) zwischen einer Ausfahrstellung, einer Einfahrstellung und einer Überhubstellung bewegbar ist, wobei die Hautfalle (4) in der Überhubstellung drehbar ist.

3. Schloss nach einem der vorhergehenden Ansprüche, wobei der Steuerfallenträger (14) und das Sperrelement (20) jeweils eine Betätigungsfläche (19) aufweisen, die bei der Bewegung des Steuerfallenträgers (14) von der Einfahrposition zur Überhubposition in Wirkverbindung gelangen oder in Wirkverbindung sind, um das Sperrelement (20) d in der Freigabeposition zu halten, während sich der Steuerfallenträger (14) in der Überhubposition befindet.

4. Schloss nach einem der Ansprüche 2 oder 3, wobei durch Eindrücken der Hauptfalle (4) in die Überhubstellung der Steuerfallenträger (14) in die Überhubposition bewegbar ist, wobei vorzugsweise die Hauptfalle (4) während ihrer Drehung in der Überhubstellung den Steuerfallenträger (14) in der Überhubposition hält.

5. Schloss nach einem der vorhergehenden Ansprüche, wobei der Steuerfallenträger (14) einen zur Hauptfalle (4) ragenden und von der Hauptfalle (4) drückbaren Mitnehmer (17) aufweist.

6. Schloss nach Anspruch 5, wobei der Mitnehmer (17) an eine Rückseite eines Hauptfallenkopfes (5) der Hauptfalle (4) ragt und/oder die Hauptfalle (4) ein Haltemittel (28) umfasst, das stets in Wirkverbindung, insbesondere in Kontakt, mit dem Steuerfallenträger (14) verbleibt, während die Hauptfalle (4) in der Überhubstellung gedreht wird.

7. Schloss nach einem der vorhergehenden Ansprüche, wobei der Steuerfallenträger (14) linearbeweglich angeordnet, insbesondere im Schlosskasten (2) geführt, ist.

8. Schloss nach einem der vorhergehenden Ansprüche, wobei
• der Steuerfallenträger (14) einen Gleitfortsatz (18) aufweist, der auf einer Führungsfläche (24) des Sperrelements (20) gleitet, um das Sperrelement (20) in seine Freigabeposition zu ziehen, oder
• das Sperrelement einen Gleitfortsatz aufweist, der auf einer Führungsfläche des Steuerfallenträgers gleitet, um das Sperrelement in seine Freigabeposition zu ziehen.

9. Schloss nach einem der vorhergehenden Ansprüche, wobei die Steuerfalle (11) beweglich, insbesondere linearbeweglich, gegenüber dem Steuerfallenträger (14) angeordnet ist, wobei insbesondere die Steuerfalle (11) in eine hervorstehende Position ausgefahren ist, wenn sich der Steuerfallenträger (14) in der Ausfahrposition befindet, und/oder in eine zurückgezogene Position einfahren ist, wenn sich der Steuerfallenträger (14) in der Einfahrposition oder der Überhubposition befindet.

10. Schloss nach einem der vorhergehenden Ansprüchen, wobei die Steuerfalle (11) mit dem Steuerfallenträger (14) mittels einer Steuerfallenfeder (15) verbunden ist, wobei mittels der Steuerfallenfeder (15) die Steuerfalle (11) gemeinsam mit dem Steuerfallenträger bewegbar, insbesondere verschiebbar, ist.

11. Schloss nach Anspruch 10, wobei die Steuerfalle (11) gegen die Kraft der Steuerfallenfeder (15) in eine Montageposition ziehbar ist, wobei die Steuerfalle (11) in der Montageposition drehbar ist.

12. Schloss nach einem der Ansprüche 10 oder 11, wobei der Steuerfallenträger (14) gegen die Kraft der Steuerfallenfeder (15) von der Einfahrposition in die Überhubposition bewegbar ist, wobei insbesondere die Steuerfalle (11) in der zurückgezogenen Position verbleibt.

13. Schloss nach einem der Ansprüche 10 bis 12, wobei die Steuerfalle (11) einen Steuerfallenschaft (13) umfasst, der im Steuerfallenträger (14) steckt, wobei die Steuerfallenfeder (15) auf dem Steuerfallenschaft (13) angeordnet ist.

14. Schloss nach einem der vorhergehenden Ansprüche, wobei die Hauptfalle (4) bei einer Bewegung von der Ausfahrstellung in die Einfahrstellung derart in Wirkverbindung mit dem Sperrelement (20) tritt, dass die Hauptfalle (4) das Sperrelement (20) in der Freigabeposition hält.

15. Schloss nach einem der vorhergehenden Ansprüche, wobei das Schloss einen Fallenanschlag (27) umfasst, wobei der Fallenanschlag (27) zwischen einer Betriebsstellung und einer Montagestellung bewegbar ist, wobei in der Betriebsstellung sich die Hauptfalle (4) in der Einfahrstellung in Wirkverbindung mit dem Fallenanschlag (27) befindet, so dass der Fallenanschlag (27) eine Bewegung der Hauptfalle (4) in die Überhubstellung verhindert, und in der Montagestellung sich die Hauptfalle (4) in der Einfahrstellung außer Wirkverbindung mit dem Fallenanschlag (27) befindet, so dass der Fallenanschlag (27) eine Bewegung der Hauptfalle (4) in die Überhubstellung freigibt.

## Claims

1. A lock (1), in particular dead-latching lock, comprising
• a retractable main latch-bolt (4),
• a control latch-bolt assembly (10) with control latch-bolt carrier (14) and control latch-bolt (11) disposed thereat, wherein the control latch-bolt carrier (14) is movable to the following positions:
o a protracting position with protracted control latch-bolt (11),
∘ a retracting position with retracted control latch-bolt (11),
• and a blocking element (20), which
∘ in a blocking position, blocks pulling-in the main latch-bolt (4), and
∘ in a release position, enables pulling-in the main latch-bolt (4),
• wherein the control latch-bolt carrier (14) is disposed for actuating the blocking element (20), so that
∘ in the protracting position, the blocking element (20) occupies the release position,
∘ in the retracting position, the blocking element (20) can occupy the blocking position, and
**characterized in that** the control latch-bolt carrier (14) is movable to an overstroke position, wherein the retracting position is formed along the direction of movement of the control latch-bolt carrier (14) between the protracting position and the overstroke position,
and
wherein the control latch-bolt carrier (14) is disposed for actuating the blocking element (20) so that, in the overstroke position, the blocking element (20) occupies the release position.

2. The lock according to claim 1, wherein the main latch-bolt (4) is movable between a protracting location, a retracting location and an overstroke location, wherein, in the overstroke location, the main latch-bolt (4) is rotatable.

3. The lock according to any of the preceding claims, wherein the control latch-bolt carrier (14) and the blocking element (20) have one respective actuating surface (19), which, when the control latch-bolt carrier (14) moves from the retracting position to the overstroke position, reach operative connection or are in operative connection for keeping the blocking element (20) in the release position, while the control latch-bolt carrier (14) is in the overstroke position.

4. The lock according to any of the claims 2 or 3, wherein, by pressing-in the main latch-bolt (4) into the overstroke location, the control latch-bolt carrier (14) is movable to the overstroke position, wherein preferably the main latch-bolt (4), when rotating to the overstroke location, keeps the control latch-bolt carrier (14) in the overstroke position.

5. The lock according to any of the preceding claims, wherein the control latch-bolt carrier (14) includes a catch (17), which projects towards the main latch-bolt (4) and can be pressed by the main latch-bolt (4).

6. The lock according to claim 5, wherein the catch (17) projects to a back side of the main latch-bolt head (5) of the main latch-bolt (4) and/or the main latch-bolt (4) comprises a support means (28), which always remains in operative connection, in particular in contact, with the control latch-bolt carrier (14), while the main latch-bolt (4) is rotated to the overstroke location.

7. The lock according to any of the preceding claims, wherein the control latch-bolt carrier (14) is disposed linearly mobile, in particular guided in the lock casing (2).

8. The lock according to any of the preceding claims, wherein
• the control latch-bolt carrier (14) includes a slide extension (18), which slides on a guide surface (24) of the blocking element (20) for pulling the blocking element (20) to the release position thereof, or
• the blocking element includes a slide extension, which slides on a guide surface of the control latch-bolt carrier for pulling the blocking element to the release position thereof.

9. The lock according to any of the preceding claims, wherein the control latch-bolt (11) is disposed mobile, in particular linearly mobile, with regard to the control latch-bolt carrier (14), wherein in particular the control latch-bolt (11) is protracted to a projecting position, if the control latch-bolt carrier (14) is in the protracting position, and/or is retracted to a retracting position, if the control latch-bolt carrier (14) is in the retracting position or in the overstroke position.

10. The lock according to any of the preceding claims, wherein the control latch-bolt (11) is connected to the control latch-bolt carrier (14) by means of a control latch-bolt spring (15), wherein, by means of the control latch-bolt spring (15), the control latch-bolt (11) is movable, in particular displaceable together with the control latch-bolt carrier.

11. The lock according to claim 10, wherein, against the force of the control latch-bolt spring (15), the control latch-bolt (11) can be pulled to a mounting position, wherein, in the mounting position, the control latch-bolt (11) is rotatable.

12. The lock according to any of the claims 10 or 11, wherein, against the force of the control latch-bolt spring (15), the control latch-bolt carrier (14) is movable from the retracting position to the overstroke position, wherein in particular the control latch-bolt (11) remains in the pulled-in position.

13. The lock according to any of the claims 10 to 12 wherein the control latch-bolt (11) comprises a control latch-bolt shaft (13), which is inserted in the control latch-bolt carrier (14), wherein the control latch-bolt spring (15) is disposed on the control latch-bolt shaft (13).

14. The lock according to any of the preceding claims, wherein, during a movement from the protracting position to the retracting position, the main latch-bolt (4) reaches operative connection with the blocking element (20) such that the main latch-bolt (4) keeps the blocking element (20) in the release position.

15. The lock according to any of the preceding claims, wherein the lock comprises a latch-bolt abutment (27), wherein the latch-bolt abutment (27) is movable between an operative location and a mounting location, wherein, in the operative location, the main latch-bolt (4) in the retracting location is in operative connection with the latch-bolt abutment (27) so that the latch-bolt abutment (27) prevents the main latch-bolt (4) from moving to the overstroke location, and in the mounting location, the main latch-bolt (4) in the retracting location is out of operative connection with the latch-bolt abutment (27), so that the latch-bolt abutment (27) releases a movement of the main latch-bolt (4) to the overstroke location.

## Revendications

1. Serrure (1), tout particulièrement serrure à pêne demi-tour de jour, comportant
• un pêne demi-tour principal (4) rétractable,
• un agencement de pêne demi-tour de commande (10) avec porteur de pêne demi-tour de commande (14) et pêne demi-tour de commande (11) agencé au dernier, le porteur de pêne demi-tour de commande (14) étant déplaçable dans les positions suivantes :
∘ une position sortie avec pêne demi-tour de commande (11) sorti,
∘ une position rentrée avec pêne demi-tour de commande (11) rentré,
• et un élément de blocage (20), lequel
∘ en une position blocage, bloque le retrait du pêne demi-tour principal (4), et
∘ en une position relâche, débloque le retrait du pêne demi-tour principal (4),
• le porteur de pêne demi-tour de commande (14) étant agencé pour actionner l'élément de blocage (20) de sorte que
∘ en la position sortie, l'élément de blocage (20) occupe la position relâche,
∘ en la position rentrée, l'élément de blocage (20) pouvant occuper la position blocage, et
**caractérisé en ce que** le porteur de pêne demi-tour de commande (14) étant déplaçable en une position dépassement de course, la position rentrée étant aménagée le long de la direction de mouvement du porteur de pêne demi-tour de commande (14) entre la position sortie et la position dépassement de course, et
le porteur de pêne demi-tour de commande (14) étant agencé pour actionner l'élément de blocage (20) de sorte que, dans la position dépassement de course, l'élément de blocage (20) occupe la position relâche.

2. Serrure selon la revendication 1, le pêne demi-tour principal (4) étant déplaçable entre un emplacement sorti, un emplacement rentré et un emplacement dépassement de course, le pêne demi-tour principal (4) étant rotatif en l'emplacement dépassement de course.

3. Serrure selon l'une des revendications précédentes, le porteur de pêne demi-tour de commande (14) et l'élément de blocage (20) ayant respectivement une surface d'actuation (19), qui, lors du mouvement du porteur de pêne demi-tour de commande (14) de la position rentrée vers la position dépassement de course, entrent en connexion opérationnelle ou sont en connexion opérationnelle pour maintenir l'élément de blocage (20) en la position relâche, pendant que le porteur de pêne demi-tour de commande (14) se trouve en la position dépassement de course.

4. Serrure selon l'une des revendications 2 ou 3, en enfonçant le pêne demi-tour principal (4) en l'emplacement dépassement de course, le porteur de pêne demi-tour de commande (14) étant mobile vers la position dépassement de course, de préférence le pêne demi-tour principal (4) lors de sa rotation vers l'emplacement dépassement de course maintient le porteur de pêne demi-tour de commande (14) en la position dépassement de course.

5. Serrure selon l'une des revendications précédentes, le porteur de pêne demi-tour de commande (14) comprenant un entraîneur (17) projetant vers le pêne demi-tour principal (4) et pouvant être enfoncé par le pêne demi-tour principal (4).

6. Serrure selon la revendication 5, l'entraineur (17) pointant à une face arrière d'une tête de pêne demi-tour principal (5) du pêne demi-tour principal (4) et/ou le pêne demi-tour principal (4) comportant un moyen de maintien (28), lequel reste toujours en connexion opérationnelle tout particulièrement en contact avec le porteur de pêne demi-tour de commande (14) pendant que le pêne demi-tour principal (4) est tourné vers l'emplacement dépassement de course.

7. Serrure selon l'une des revendications précédentes, le porteur de pêne demi-tour de commande (14) étant agencé mobile linéairement, tout particulièrement guidé dans le boîtier de serrure (2).

8. Serrure selon l'une des revendications précédentes,
• le porteur de pêne demi-tour de commande (14) comprenant une extension de glissement (18), laquelle glisse sur une surface de guidage (24) de l'élément de blocage (20) pour tirer l'élément de blocage (20) vers sa position relâche, ou
• l'élément de blocage comprenant une extension de glissement, laquelle glisse sur une surface de guidage du porteur de pêne demi-tour de commande pour tirer l'élément de blocage vers sa position relâche.

9. Serrure selon l'une des revendications précédentes, le pêne demi-tour de commande (11) étant agencé de façon mobile, tout particulièrement mobile linéairement, par rapport au porteur de pêne demi-tour de commande (14), tout particulièrement le pêne demi-tour de commande (11) étant sortie en une position faisant saillie, lorsque le porteur de pêne demi-tour de commande (14) se trouve en la position sortie et/ou étant rentré en une position retirée lorsque le porteur de pêne demi-tour de commande (14) se trouve en la position rentrée ou la position dépassement de course.

10. Serrure selon l'une des revendications précédentes, le pêne demi-tour de commande (11) étant connecté au porteur de pêne demi-tour de commande (14) au moyen d'un ressort de pêne demi-tour de commande (15), au moyen du ressort de pêne demi-tour de commande (15), le pêne demi-tour de commande (11) étant mobile ensemble avec le porteur de pêne demi-tour de commande, tout particulièrement déplaçable.

11. Serrure selon la revendication 10, le pêne demi-tour de commande (11) pouvant être tiré en une position montage contre la force du ressort de pêne demi-tour de commande, en la position montage, le pêne demi-tour de commande (11) étant tournant.

12. Serrure selon l'une des revendications 10 ou 11, le porteur de pêne demi-tour de commande (14) étant mobile contre la force du ressort de pêne demi-tour de commande (15) de la position rentrée vers la position dépassement de course, tout particulièrement le pêne demi-tour de commande (11) restant en la position retirée.

13. Serrure selon l'une des revendications 10 à 12, le pêne demi-tour de commande (11) comportant une tige de pêne demi-tour de commande (13) qui est enfoncée dans le porteur de pêne demi-tour de commande (14), le ressort de pêne demi-tour de commande (15) étant agencé sur la tige de pêne demi-tour de commande (13).

14. Serrure selon l'une des revendications précédentes, lors d'un mouvement de l'emplacement de sortie vers l'emplacement de rentrée, le pêne demi-tour principal (4) engageant en connexion opérationnelle avec l'élément de blocage (20) de sorte que le pêne demi-tour principal (4) maintient l'élément de blocage (20) en la position relâche.

15. Serrure selon l'une des revendications précédentes, la serrure comportant une butée de pêne demi-tour (27), la butée de pêne demi-tour (27) étant mobile entre une position service et un emplacement de montage, en la position service, le pêne demi-tour principal (4) en l'emplacement de rentrée étant en connexion opérationnelle avec la butée de pêne demi-tour (27) de sorte que la butée de pêne demi-tour (27) empêche un mouvement du pêne demi-tour principal (4) vers l'emplacement dépassement de course, et en l'emplacement montage, le pêne demi-tour principal (4) se trouvant en l'emplacement de rentrée hors connexion opérationnelle avec la butée de pêne demi-tour (27), de sorte que la butée de pêne demi-tour (27) débloque un mouvement du pêne demi-tour principal (4) vers l'emplacement dépassement de course.
